# EUROPÄISCHE PATENTSCHRIFT

(11) **EP 0 471 884 B1**
(45) Veröffentlichungstag und Bekanntmachung des Hinweises auf die Patenterteilung: **21.02.1996**
(21) Anmeldenummer: 90116279.2
(22) Anmeldetag: 24.08.1990
(51) Int. Cl.: F15B 13/043

(54) **Elektrohydraulisches Servoventil**
Electrohydraulic servovalve
Servodistributeur electrohydraulique

(43) Veröffentlichungstag der Anmeldung: 26.02.1992
(73) Patentinhaber: MOOG GmbH, D-71034 Böblingen (DE)
(72) Erfinder: Handte, Herbert, D-7024 Filderstadt (DE)
(74) Vertreter: Grünecker, Kinkeldey, Stockmair & Schwanhäusser Anwaltssozietät

(56) Entgegenhaltungen:
- EP-A- 0 376 023
- FR-A- 2 439 920
- ZEITSCHRIFT DES VEREINES DEUTSCHER INGENIEURE. vol. 128, no. 7, April 1986, DUSSELDORF DE Seiten 235 - 238; von gerd scheffel: "stetige richtungssteuerung"
- OLHYDRAULIK UND PNEUMATIK. vol. 33, no. 10, Oktober 1989, MAINZ DE Seiten 786 - 789; berthold klug: "neue stetigventile zum steuern und regeln von plastverarbeitungsmaschinen

## Beschreibung

Die Erfindung bezieht sich auf ein elektrohydraulisches Servoventil nach dem Oberbegriff des Anspruches 1. Ein derartiges Ventil ist allgemein bekannter Stand der Technik.

Bei elektrohydraulischen Ventilen unterscheidet man zwischen Proportionalventilen und Servoventilen. Während Proportionalventile für kleinere Druckdifferenzen für den Nenndurchfluß von bis zu 10 bar ausgelegt sind, sind Servoventile für hohe Druckdifferenzen bis zu 70 bar dimensioniert. Servoventile werden ausschließlich in geregelten Antrieben benutzt und Proportionalventile verwendet man nur in gesteuerten Antrieben. Aus diesem Grunde weisen Proportionalventile eine positive Überdeckung auf, nicht aber Servoventile, von denen man eine exakt definierte Lage verlangt (siehe Druckschrift "Ölhydraulik und Pneumatik, 33 (1989) Nr. 10 "Neue Stetigventile zum Steuern und Regeln von Plastverarbeitungsmaschinen", Seiten 786 bis 789). Die den Proportionalventilen eigene positive Überdeckung ist notwendig, um sicherzustellen, daß das Ventil in Nullstellung nicht leckt, was in einem gesteuerten Antrieb dazu führen würde, daß sich der Antrieb auch bei Nullstellung in ungewollter Weise mehr oder weniger langsam in die eine oder andere Richtung bewegen würde. Diese Gefahr besteht nicht bei geregelten Antrieben, da dort eine Signalrückführung aus dem Antrieb vorgesehen ist, die den Leckstrom dadurch ausgleicht, daß das Mittel der Leckströme in den beiden Kanälen zu Null ausgeregelt wird, also ein Leckstrom im "AUF-Kanal" durch einen anschließenden Leckstrom im "AB-Kanal" ausgeglichen wird. Nachteilig daran aber ist, daß das Servoventil beim Abschalten notwendigerweise einen Leckstrom aufweist und der Antrieb nicht stillsteht.

Aus der Druckschrift VDI-Zeitschrift, Band 128 (1986) Nr. 7, "Stetige Richtungssteuerung", Seiten 235 bis 238 ist ein Proportionalventil (mit positiver Überdeckung) bekannt, das mit einer elektrischen Kompensationsschaltung versehen ist, mit der die positive Überdeckung unterdrückt werden kann. Damit wird erreicht, daß beim schnellen Durchlaufen des Nullpunkts des Ventils der ansonsten auftretende kurze Stillstand des Antriebs nicht eintritt. Die Kompensationsschaltung muß aber abschaltbar sein, um in einer länger andauernden Nullage einen Stillstand zu erreichen. Man ist also gezwungen, darauf zu achten, daß die Kompensationsschaltung, wenn der schnelle Nulldurchgang nicht mehr erforderlich ist, sicher abgeschaltet wird, die Kompensationsschaltung also vorübergehend nur dann eingeschaltet wird, wenn dieser schnelle Nulldurchgang gefordert wird.

Aus der FR-A- 24 39 920 ist ein Proportionalventil bekannt, bei dem die beiden Steuerkammern über einen Bypaßkanal und ein darin liegendes Ventil verbindbar sind, um den Steuerkolben im stromlosen Zustand des Ventils in die Nullage zu bringen.

Der vorliegenden Erfindung liegt die Aufgabe zugrunde, ein elektrohydraulisches Servoventil anzugeben, bei dem im stromlosen Zustand des ventils ein sicherer Stillstand einer daran angeschlossenen Anlage erreichbar ist.

Diese Aufgabe wird gemäß vorliegender Erfindung durch die Merkmale des Anspruchs 1 gelöst.

Der vorliegenden Erfindung liegt die Erkenntnis zugrunde, daß es über einen Umweg dennoch möglich ist, bei einem Servoventil in Nullstellung einen Leckstrom zu unterbinden, indem man das Servoventil, welches üblicherweise keine Überdeckung aufweist, dennoch mit einer Überdeckung versieht und diese Überdeckung durch eine elektrische Kompensationsschaltung ausgleicht. Außerdem wird über den Bypaßkanal erreicht, daß sich der Steuerkolben bei stromlosem Ventil zwangsweise in die sichere Nullstellung bewegt.

Bevorzugte Weiterbildungen sind in den Unteransprüchen angegeben.

Im folgenden wird das Servoventil anhand einer in der Zeichnung dargestellten Ausführungsform erläutert.
- Fig. 1: zeigt ein Schnittbild eines servoventils zweistufiger Bauart;
- Fig. 2: zeigt eine bevorzugte Ausführung der Kompensationsschaltung.
- Fig. 3: zeigt den Zusammenhang zwischen Ausgangs- und Eingangsspannung der Kompensationsschaltung.

Das servoventil weist einen Zylinder 1 mit einem mittigen Druckeinlaßkanal 2, zwei in axialer Richtung versetzt angeordnete Druckauslaßkanäle 3 und 4 sowie einen Rückführkanal 5, der mit dem Versorgungstank verbunden ist, auf.

In dem Zylinder 1 ist zwischen zwei Treiberkolben 22 ein Steuerkolben 6 gelagert. Die Stirnflächen 7 der Treiberkolben 22 können über die Steuerkammern 9 und 10 mit einem Steuerdruck in axialer Richtung beaufschlagt werden. An dem Steuerkolben sind jeweils über den beiden Druckauslaßkanälen 3 bzw. 4 ein Paar Kolbenringe 11 ausgebildet. Der Steuerkolben besitzt zwischen den Kolbenringen 11 ringförmige Ausnehmungen, damit die hydraulische Flüssigkeit den Kolben besser umfließen kann. In den gegenüber stehenden Abschnitten der Zylinderwand sind entsprechende (ringförmige) Kammern ausgebildet. Der Druck auf die Kolbenringe 11 wirkt daher auf den gesamten Umfang der Kolbenfläche. Die beiden Druckauslaßkanäle 3, 4 besitzen einen Durchmesser a, welcher der Dicke der ringförmigen Kammern entspreche. Die beiden Kolbenringe 11 besitzen einen Abstand in axialer Richtung voneinander derart, daß die Gesamtdicke D der beiden Kolbenringe größer ist als die Dicke der ringförmigen Kammern a bzw, der Durchmesser der Druckauslaßöffnungen 3 bzw. 4 an der Zylinderwandinnenseite. Die Hälfte der Differenz zwischen der Gesamtdicke D und der Dicke der ringförmigen Kammern bzw. dem Durchmesser der Druckauslaßkanäle a soll die positive Überdeckung x definieren. Die maximale Auslenkung des Steuerkolbens 6 aus der Ruhestellung soll mit y bezeichnet werden.

Die druckfreien Außenräume des Zylinders 1 stehen über eine Ausgleichsleitung 12 und den gemeinsamen Rückführkanal 5 miteinander in Verbindung.

Der Steuerkolben 6 ist in axialer Richtung über zwei Federn 8, die ebenfalls auf die Stirnflächen 7 der Treiberkolben 22 wirken, in der Nullstellung mittig zentriert im Ventilgehäuse gelagert. Mit dem Steuerkolben 6 ist in axialer Verlängerung ein elektrischer Lageaufnehmer 13 verbunden, der über einen aus dem Stand der Technik bekannten elektrischen Lageregelkreis 20 auf einen Torquemotor 14 rückgekoppelt ist. Lageregelkreis und Kompensationsschaltung 21 gemäß der Erfindung befinden sich in einem elektrisch isolierten Teil des Ventilgehäuses. Der Anker 15 des Torquemotors 14 wirkt direkt auf die Prallplatte 16 eines Düse 17-Prallplatte 16-Systems.

Die Steuerräume 9 und 10 weisen einen Bypasskanal 18 und ein in diesem Kanal liegendes elektrisch zu betätigendes Ventil 19 auf, um bei geöffnetem Ventil miteinander verbunden zu werden.

In Fig. 2 ist eine bevorzugte Ausführungsform der Kompensationsschaltung dargestellt. Die Schaltung besteht aus einem invertierenden Verstärker mit einem Eingangswiderstand R und einer Rückkopplungsschaltung, bestehend aus drei Rückkopplungszweigen, die auf den negativen Eingang des Operationsverstärkers rückwirken. Einer dieser Rückkopplungszweige besteht lediglich aus einem einstellbaren ohmschen Widerstand R₃, die beiden anderen jeweils aus der Serienschaltung einer einstellbaren Spannungsquelle U₁ bzw. U₂, einer Diode D₁ und D₂ und einem einstellbaren Widerstand R₁ bzw. R₂. Die Dioden D₁ bzw. D₂ sind in bezug auf die Polaritäten der Spannungsquellen U₁ bzw. U₂ in Sperrichtung geschaltet.

Nimmt man ideale Bauteile an, so gelten folgende Zusammenhänge zwischen Ausgangs (U_{A})- und Eingangsspannung (U_{E}):

U_{A} = - U_{E} . R₃/R für U₁ < U_{A} < U₂

U_{A} = - U_{E} . R₁/R für U_{A} < U₁ und R₃ >>R₁

U_{A} = - U_{E} . R₂/R für U_{A} > U₂ und R₃ >> R₂

In Fig. 3 ist der Zusammenhang zwischen dem Eingangsund dem Ausgangssignal graphisch dargestellt. Der Graph ist abschnittsweise durch die obenangegebenen Gleichungen definiert.

Die Steigungen der geraden Abschnitte werden durch die Verhältnisse der Rückkopplungswiderstände R₁ , R₂, und R₃ zum Eingangswiderstand R bestimmt. Je geringer das Verhältnis, desto flacher verläuft der jeweilige Geradenabschnitt.

Maßgebend für die Lage der Knickpunkte der Nichtlinearität sind die variablen Spannungsquellen U₁ und U₂. Ein Erhöhen bzw. Erniedrigen der Spannung verschiebt den jeweiligen Knickpunkt in Richtung der positiven bzw. negativen Y-Achse des Diagramms in Fig. 3. Der Rückführkanal mit dem Widerstand R₃, der immer wirksam ist, wird in Abhängigkeit vom Ausgangssignal in der oben angegebenen Weise parallel entweder zum Widerstand R₁ oder R₂ geschaltet.

Bereits ein sehr kleines positives Signal am Eingang der Kompensationsschaltung erzeugt an dessen Ausgang ein Signal der Amplitude U₁. Dieses Signal verschiebt den Steuerkolben um die Auslenkung (x) aus seiner Ruhelage heraus. Dadurch beginnt sich der Druckauslaßkanal 4 bei einer weiteren Erhöhung des Eingangssignals sofort zu öffnen. Von diesem Knickpunkt an besteht ein linearer Zusammenhang zwischen dem elektrischen Stellsignal und dem Durchfluß durch das Ventil.

Der gleiche Vorgang geschieht in umgekehrter Weise für ein negatives Signal am Eingang der Kompensationsschaltung und dem Druckauslaßkanal 3. Dabei entsprechen sich die Knickpunkte der elektrischen Nichtlinearität (Fig. 3) und die der durch die positive Überdeckung entstandene nichtlineare Ventilkennlinie. Das bedeutet aber praktisch nichts anderes als ein lineares Verhalten des Ventils nach außen hin. Der Totbandbereich wird quasi "übersprungen", ohne den Durchfluß durch das Ventil abzusperren. Damit zeigt das Ventil nach außen hin über den gesamten Arbeitsbereich lineares Verhalten.

Öffnet sich bei einer Unterbrechung der Stromzufuhr das im Bypasskanal 18 liegende Ventil 19, werden die Steuerkammern 9, 10 hydraulisch kurzgeschlossen. Dadurch gleicht sich ein bestehender Druckunterschied in den Steuerkammern sofort aus und die Rückstellfedern 8 verschieben den Steuerkolben 6 in den Bereich positiver Überdeckung. Hier ist der absolute sichere Stillstand des Verbrauchers gewährleistet, da keine Leckströme im Überdeckungsbereich auftreten können. Damit wird dem Sicherheitsbedürfnis Rechnung getragen.

## Patentansprüche

1. Elektrohydraulisches Servoventil, wobei das Servoventil einen Zylinder (1) und einen darin gelagerten Steuerkolben (6) aufweist, und der Steuerkolben auf seinen beiden Stirnseiten (7) in druckbeaufschlagbaren Steuerkammern (9, 10) liegt, um den Kolben (6) bei einem Druckunterschied in diesen beiden Steuerkammern (9, 10) aus seiner neutralen Stellung auszulenken, wobei der Zylinder einen mittigen Druckeinlaßkanal (2) und zwei in axialer Richtung versetzt angeordnete Druckauslaßkanäle (3, 4) aufweist, die durch den Steuerkolben (6) verschlossen sind, wenn er sich in seiner neutralen Lage befindet und bei ausgelenktem Steuerkolben (6) teilweise bis ganz geöffnet werden, um einen von der Lage des Steuerkolbens abhängigen Durchlaßquerschnitt zwischen einem der Druckauslaßkanäle (3, 4) und dem Druckeinlaßkanal (2) freizugeben, wobei der Druckunterschied in den Steuerkammern (9, 10) durch ein elektrische Stellsignal erzeugt wird, **dadurch gekennzeichnet**, daß der Steuerkolben (6) derart ausgebildet ist, daß er die Druckauslaßkanäle (3, 4) erst bei einer vorgegebenen axialen Auslenkung (x) aus seiner neutralen Stellung zu öffnen beginnt (positive Überdeckung), und daß zum Ausgleich der durch die positive Überdeckung entstandenen Nichtlinearität zwischen dem elektrischen Steuersignal und der Auslenkung des Steuerkolbens (6) eine elektrische Kompensationsschaltung (21) vorgesehen ist, und daß die beiden Steuerkammern (9, 10) über einen Bypaßkanal (18) miteinander zum Druckausgleich über ein in dem Kanal liegendes elektrisch zu betätigendes Ventil (19) verbindbar sind und das Ventil (19) derart ausgebildet ist, daß es im stromlosen Zustand öffnet.

2. Servoventil nach Anspruch 1, **dadurch gekennzeichnet**, daß die vorgegebene axiale Auslenkung (x) vorzugsweise 10% des maximalen Stellweges (y) beträgt.

3. Servoventil nach Anspruch 1 oder 2, **dadurch gekennzeichnet**, daß die elektrische Kompensationsschaltung (21) in das Ventilgehäuse integriert ist.

4. Servoventil nach wenigstens einem der Ansprüche 1 bis 3, **dadurch gekennzeichnet**, daß die elektrische Kompensationsschaltung (21) wenigstens einen Operationsverstärker aufweist, daß der Operationsverstärker mit einer Rückkoppelschaltung versehen ist, die ihm eine Nichtlinearität verleiht, die die durch die positive Überdeckung entstandende Nichtlinearität ausgleicht.

## Claims

1. Electrohydraulic servo valve, the servo valve having a cylinder (1) and a control piston (6) mounted therein, and the control piston lying on both its end sides (7) in pressurizable control chambers (9, 10), in order to deflect the piston (6) out of its neutral position when there is a pressure difference in these two control chambers (9, 10), the cylinder having a central pressure inlet duct (2) and two pressure outlet ducts (3, 4) which are arranged offset in the axial direction and which are closed by the control piston (6) when it is situated in its neutral position and, when the control piston (6) has been deflected, are partially to fully opened in order to open a passage cross-section, which is dependent on the position of the control piston, between one of the pressure outlet-ducts (3, 4) and the pressure inlet duct (2), the pressure difference in the control chambers (9, 10) being generated by an electric actuating signal, characterized in that the control piston (6) is designed in such a manner that it begins to open the pressure outlet ducts (3, 4) only at a predetermined axial deflection (x) out of its neutral position (positive overlap), and in that, to compensate the non-linearity, which has arisen as a result of the positive overlap, between the electric control signal and the deflection of the control piston (6), an electric compensation circuit (21) is provided, and in that the two control chambers (9, 10) can be interconnected via a bypass duct (18) for pressure compensation via a valve (19) which is located in the duct and is to be actuated electrically, and the valve (19) is designed in such a manner that it opens in the currentless state.

2. Servo valve according to Claim 1, characterized in that the predetermined axial deflection (x) is preferably 10% of the maximum actuating travel (y).

3. Servo valve according to Claim 1 or 2, characterized in that the electric compensation circuit (21) is integrated into the valve housing.

4. Servo valve according to at least one of Claims 1 to 3, characterized in that the electric compensation circuit (21) has at least one operational amplifier, in that the operational amplifier is provided with a feedback circuit which imparts to it a non-linearity which compensates the non-linearity which has arisen as a result of the positive overlap.

## Revendications

1. Servodistributeur électrohydraulique, le servodistributeur comportant un cylindre (1) et un piston de commande (6) qui y est logé, et le piston de commande reposant sur ses deux côtés frontaux (7) dans des chambres de commande (9, 10) auxquelles une pression peut être appliquée pour écarter de sa position neutre le piston (6) en cas de différence de pression entre ces deux chambres de commande (9, 10), le cylindre comportant un canal d'entrée médian (2) de pression et deux canaux de sortie (3, 4) de pression qui sont disposés de façon déportée en direction axiale et sont fermés par le piston de commande (6) lorsqu'il se trouve dans sa position neutre et qui sont partiellement à totalement ouverts, lorsque le piston de commande (6) est décalé, de manière à libérer entre l'un des canaux de sortie (3, 4) et le canal d'entrée (2) une section transversale de passage qui dépend de la position du piston de commande, la différence de pression entre les chambres de commande (9, 10) étant engendrée par un signal électrique de réglage,
caractérisé en ce que le piston de commande (6) est réalisé d'une manière telle qu'il ne commence à ouvrir les canaux de sortie (3, 4) que pour un écart axial prédéterminé (x) par rapport à sa position neutre (recouvrement positif), et en ce qu'un circuit électrique de compensation (21) est prévu pour compenser la non linéarité, provoquée par le recouvrement positif, entre le signal électrique de commande et l'écart du piston de commande (6), et en ce que les deux chambres de commande (9, 10) peuvent être reliées entre elles, en vue d'un équilibrage de pression, par un canal de dérivation (18) au moyen d'une vanne (19) à actionnement électrique située dans le canal et que la vanne (9) est réalisée de manière à s'ouvrir dans l'état d'absence de courant.

2. Servodistributeur selon la revendication 1, caractérisé en ce que l'écart axial prédéterminé (x) est de préférence égal à 10% du trajet maximal de réglage (y).

3. Servodistributeur selon la revendication 1 ou 2, caractérisé en ce que le circuit électrique de compensation (21) est intégré dans le carter de vanne.

4. Servodistributeur selon l'une au moins des revendications 1 à 3, caractérisé en ce que le circuit électrique de compensation (21) comporte au moins un amplificateur opérationnel, en ce que l'amplificateur opérationnel est pourvu d'un circuit de rétroaction qui lui confère une non linéarité qui compense la non linéarité qui résulte du recouvrement positif.
